# EUROPÄISCHE PATENTSCHRIFT

(11) **EP 2 164 683 B1**
(45) Veröffentlichungstag und Bekanntmachung des Hinweises auf die Patenterteilung: **20.07.2011**
(21) Anmeldenummer: 08749981.0
(22) Anmeldetag: 02.05.2008
(51) Int. Cl.: B25F 5/00

(54) **ELASTISCHE VERBINDUNG ZWISCHEN GEHÄUSETEILEN MOTORISCH ANGETRIEBENER WERKZEUGMASCHINEN**
ELASTIC CONNECTION BETWEEN HOUSING PARTS OF POWER-DRIVEN MACHINE TOOLS
CONNEXION ÉLASTIQUE ENTRE DES PIÈCES DE BOÎTIER DE MACHINES-OUTILS ENTRAÎNÉES PAR UN MOTEUR

(30) Priorität: 02.07.2007 DE 102007030703
(43) Veröffentlichungstag der Anmeldung: 24.03.2010
(73) Patentinhaber: Robert Bosch GmbH, 70442 Stuttgart (DE)
(72) Erfinder: KRAUTER, Jochen, 71157 Hildrizhausen (DE); MAUTE, Joerg, 71069 Sindelfingen (DE); WIKER, Juergen, Hangzhou/ Bing Jiang District Yunnan 310052 (CN)
(86) Internationale Anmeldenummer: PCT/EP2008/055409
(87) Internationale Veröffentlichungsnummer: WO 2009/003739

(56) Entgegenhaltungen:
- EP-A- 0 928 669
- EP-A- 1 382 420
- EP-A- 1 533 084
- WO-A-2007/048435
- US-A- 4 837 892
- US-A1- 2002 096 341

## Beschreibung

Die Erfindung betrifft eine elastische Verbindung zwischen Gehäuseteilen motorisch angetriebener Werkzeugmaschinen, insbesondere von Gehäuseteilen elektrisch angetriebener Handwerkzeugmaschinen, gemäß dem Oberbegriff des Anspruches 1.

### Stand der Technik

Elastische Verbindungen mit einem zu korrespondierenden Randbereichen von Gehäuseteilen spaltüberbrückend angeordneten elastischen Verbindungselement sind aus der Praxis bekannt und werden aus unterschiedlichsten Gründen eingesetzt, so beispielsweise zur Geräuschdämmung, zum Toleranzausgleich und/oder zur Konstruktionsvereinfachung, wobei sich je nach Anwendungszweck und Einsatzgebiet der jeweiligen Werkzeugmaschine unterschiedliche Belastungen der elastischen Verbindung ergeben und teilweise auch Belastungen zu beherrschen sind, die mit herkömmlichen konstruktiven Ausgestaltungen nur bedingt zu beherrschen sind, so dass auf spezielle Lösungen ausgewichen werden muss.

Bei einer im Oberbegriff des Anspruches 1 berücksichtigten und aus der WO 2007/048435 A1 bekannten elastischen Verbindung werden zwei axial aneinander anzuschließende und im Anschlussbereich mit axialer Überdeckung radial beabstandete Gehäuseteile einer Werkzeugmaschine über ein elastisches Verbindungselement aneinander angeschlossen. Dieses weist eine anschließend an das Motorgehäuse der Maschine vorgesehene und mit diesem verbundene, radial innere Befestigungshülse auf, welche von einem mit dem Griffgehäuse verbundenen Griffhalter mit radialem Abstand umschlossen ist. Zwischen der Befestigungshülse und dem Griffhalter als korrespondierenden, einander axial übergreifenden Randbereichen von Motorgehäuse und Griffhalter liegt als elastisches Verbindungselement eine Dämpfungshülse mit radialer und axialer Nachgiebigkeit. Im Bereich der Dämpfungshülse ist der Griffhalter mit radialen Durchbrechungen versehen, welche zwischen der Dämpfungshülse und einem zum Griffhalter umschließenden Stoßring als die Durchbrechungen überdeckenden Abdeckteilen liegen.

Bei einer weiteren, aus der EP 0 928 669 A2 bekannten elastischen Verbindung zwischen dem Maschinengehäuse und einem radial von diesem abragenden Griffteil einer Werkzeugmaschine erfolgt die elastische Abstützung zwischen Griffteil und Maschinengehäuse über einen elastischen Ringkörper. In diesen greift einerseits ein zentraler Ansatz des Griffteiles formschlüssig ein, und es ist andererseits der Ringkörper stirnseitig mit einer Flanschplatte versehen, über die mittels den Ringkörper axial durchsetzender Schrauben dieser mit dem Griffteil zum Maschinengehäuse festgelegt wird.

Zum Aufbringen einer zur Verbesserung der Griffigkeit außenseitig genoppten Griffauflage auf einer Griffschale eines Werkzeugmaschinengriffes ist es aus der EP 1 382 420 A2 bekannt, die Griffauflage rückseitig mit pilzartig geformten Vorsprüngen zu versehen, die in Aufnahmeöffnungen der Griffschale einzuknöpfen sind.

Für einen abklappbaren Handgriff eines schlagenden, handgeführten Elektrowerkzeugs zeigt die EP 1 533 084 A1, diesen an seinem einen Ende über einen Dämpfungsring und an seinem anderen Ende über eine dämpfende Rastverbindung zum Gehäuse festzulegen. Die Rastverbindung umfasst eine in Abstützrichtung des Handgriffes gegen das Maschinengehäuse sich erstreckende Rasthakenanordnung mit einer Anlagefläche für den Handgriff in dessen verrasteter Lage, in der Hakenenden der Rasthakenanordnung in den Griff eingreifen und griffseitige Rastflächen hintergreifen. Die gehäuseseitige Anlagefläche für den Handgriff ist über zur Rasthakenanordnung umschließende Dämpfungspuffer in Richtung auf das Gehäuse elastisch nachgiebig abgestützt. In dieser Stützlage ist für den Handgriff eine über die Rastverbindung vorgegebene, zum Gehäuse verrastete Solllage gegeben, aus der der Handgriff entgegen der Abstützung über die Dämpfungspuffer belastungsbedingt in Richtung auf das Gehäuse ausweichen kann. Im Bereich der Dämpfungspuffer ist eine zum Gehäuse abschließende Ummantelung der Rastverbindung über eine Balganordnung gegeben, deren Balgboden als Anlagefläche für den Handgriff zwischen den Dämpfungspuffern und dem in der verrasteten Lage angelegten Handgriff liegt.

### Offenbarung der Erfindung

Der Erfindung liegt die Aufgabe zugrunde, eine elastische Verbindung zu schaffen, die, bei stabiler Verankerung an den Gehäuseteilen, eine hohe Flexibilität und Dämpfung von Vibrationen ermöglicht.

Erreicht wird dies mit einer Ausgestaltung der elastischen Verbindung gemäß dem Anspruch 1. Die Unteransprüche geben zweckmäßige Ausgestaltungsformen an.

Durch den membranartigen Mittelbereich kann das Verbindungselement sehr flexibel und für hohe Dämpfung von Vibrationen ausgelegt sein.

Das Verbindungselement ist an die zu verbindenden Gehäuseteile dadurch formschlüssig angeschlossen, dass es Durchbrechungen der Gehäuseteile durchsetzende Stege aufweist, die in Überdeckung zur jeweiligen Durchbrechung liegende Abdeckteile des Verbindungselementes verbinden. Dadurch ergibt sich für das Verbindungselement zum jeweils auf diese Weise angeschlossenen Gehäuseteil eine Anbindung, deren Festigkeit letztlich nur durch die Festigkeit des für das Verbindungselement verwendeten Materiales und/oder die Belastbarkeit des Gehäuseteils in der Umgrenzung der Durchbrechung beschränkt ist.

Zwischen zwei oder mehreren Gehäuseteilen wird so eine hochbelastbare Verbindung geschaffen, die im Bereich zwischen ihren Randabschnitten, in denen sie zu den Randbereichen der Gehäuseteile formschlüssig festgelegt ist, entsprechend den jeweiligen Bedürfnissen formlich, wie auch hinsichtlich der Elastizität, ihres Dämpfungsverhaltens und der Festigkeit gestaltet werden kann, wobei sich auch Verbindungselemente gestalten lassen, die in der Verlaufsrichtung voneinander abweichende Rand-abschnitte aufweisen.

Das Verbindungselement weist durch die membranartige Gestaltung seines zwischen den Randabschnitten liegenden Mittelabschnittes eine hohe Flexibilität auf, oder kann auch im Hinblick auf eine hohe Dämpfung von Vibrationen ausgelegt sein. Dies unter anderem auch dadurch, dass für den Mittelabschnitt ein anderes oder ein anders verarbeitetes Material als für die Randabschnitte gewählt wird.

In Berücksichtigung der auf das Verbindungselement wirkenden und/oder über das Verbindungselement zu übertragenden Belastungen und Beanspruchungen sowie im Hinblick auf die unter Designgesichtspunkten zu erfüllenden Forderungen kann ein in der Überdeckung zu einer Durchbrechung liegendes Abdeckteil jeweils durch ein quer zur Durchbrechung über diese hinausragendes Kopfteil des die Abdeckteile verbindenden Steges gebildet sein, oder es kann auch mehreren Stegen eine gemeinsame Abdeckleiste als Abdeckteil zugeordnet sein, wobei es auch im Rahmen der Erfindung liegt, die einem Randbereich zugeordneten Abdeckteile unterschiedlich auszugestalten.

Die erfindungsgemäße Verbindung lässt sich sowohl für Gehäuseteile verwenden, deren Randbereiche im Wesentlichen ebenengleich aufeinander zulaufen, stufig gegeneinander abgesetzt sind oder winklig zueinander stehen, wobei die Durchbrechungen in den entsprechenden Randbereichen in ihrem Verlauf zwischen den Abdeckteilen in dem verbundenen Gehäuseteil in Form und/oder Erstreckung unterschiedlich gestaltet sein können, so dass auch auf diese Weise jeweils zu übertragenden Belastungen Rechnung getragen werden kann.

Insbesondere in Verbindung mit einer zur Erstreckungsebene des jeweiligen Gehäuseteiles abgewinkelten oder abgestuften Anordnung von dessen Randbereich lässt sich im Rahmen der Erfindung über das Verbindungselement auch eine zu den Gehäuseteilen ebenengleiche, gegebenenfalls aber auch rinnenförmig abgesetzte Verbindung realisieren, ohne die sonstigen Funktionen des Verbindungselementes und/oder die Festigkeit der Verbindung zwischen den Gehäuseteilen zu beeinträchtigen.

Insbesondere ist die erfindungsgemäße Ausgestaltung der Verbindung auch geeignet, im Spritzverfahren realisiert zu werden und es können mit der erfindungsgemäßen Verbindung insbesondere auch Trag- und/oder Führungsteile, wie beispielsweise Handgriffe oder dergleichen an Gehäuseteile angeschlossen werden, so dass bei entsprechender Gestaltung des Verbindungselementes der Handgriff über das Verbindungselement vom Gehäuse vibrationsdämpfend abgekoppelt ist. Insbesondere für den letztgenannten Zweck erweist sich eine ringförmige Gestaltung des Verbindungselementes als zweckmäßig, das in der Verbindung zwischen Gehäuseteilen bevorzugt einen streifenförmig geradlinigen Verlauf aufweist.

Weitere Vorteile und zweckmäßige Ausführungen sind den weiteren Ansprüchen, der Figurenbeschreibung und den Zeichnungen zu entnehmen. Es zeigen:
- Fig. 1: einen vereinfachten, schematisierten Querschnitt, in dem zwei Gehäu- seteile einer Werkzeugmaschine über ein elastisches Verbindungsele- ment aneinander angeschlossen sind, entsprechend der Schnittführung I-I in Fig. 2,
- Fig. 2: eine Draufsicht auf die Darstellung gemäß Fig. 1 in Richtung des Pfeiles II,
- Fig. 3 und 4.: weitere Ausführungsformen einer erfindungsgemäßen elastischen Ver- bindung zwischen Gehäuseteilen in einer der Fig. 1 entsprechenden Darstellung,
- Fig. 5: in Draufsicht die Verbindung zweier Gehäuseteile über ein ringförmiges elastisches Verbindungselement, wobei eines der Gehäuseteile mit ei- nem Handgriff oder einer Handhabe verbunden ist, wobei die Ausfüh- rungsform mit separaten Ringen gemäß Fig. 5 nicht erfindungsgemäß ist, und
- Fig. 6 und 7: entsprechend den Schnittführungen VI bzw. VII entsprechende Schnitte zur Darstellung gemäß Fig. 5, wobei die Ausführungsform mit separaten Ringen gemäß Fig. 5 nicht erfindungsgemäß ist.

Bezogen auf das Gehäuse 1 der Werkzeugmaschine hier in Form einer elektrisch angetriebenen Handwerkzeugmaschine ist in Fig. 1 ein Ausschnitt dargestellt, in dem zwei Gehäuseteile 2 und 3 über ein Verbindungselement 4 mit einander verbunden sind. Die Gehäuseteile 2, 3 sind lediglich bezüglich ihrer einander benachbarten und etwa richtungsgleich verlaufenden Randbereiche 5, 6 dargestellt, die über einen Spalt 7 zueinander beabstandet sind und die zum Spalt 7 randnah mit Durchbrechungen 8, 9 versehen sind. Die Durchbrechungen 8, 9 sind als die Gehäuseteile 2, 3 quer zu deren Erstreckungsebene durchsetzende, randgeschlossene Öffnungen ausgebildet. Das Verbindungselement 4 ist zum Spalt 7 übergreifend formschlüssig, und bezogen auf das dargestellte Ausführungsbeispiel in gleicher Weise gegenüber in Gehäuseteilen 2 und 3 verankert, mit diesen Gehäuseteilen 2 und 3 verbunden.

Das Verbindungselement 4 weist zum Spalt 7 übergreifend einen Mittelabschnitt 10 auf, an den die gegenüber den Randbereichen 5 und 6 verankerten Randabschnitte 11, 12 anschließen, die jeweils einen die Durchbrechung 8, 9 durchsetzenden Steg 13, 14 und, überdeckend zur Durchbrechung 8, 9, Abdeckteile 15, 16 bzw. 17, 18 umfassen. Die über den Steg 13 bzw. 14 verbundenen Abdeckteile 15, 16 bzw. 17, 18 liegen bezogen auf das Gehäuseteil 2 bzw. 3 jeweils einander gegenüber und es stellen sich die Abdeckteile 15 und 17 als seitliche Verlängerungen des Mittelabschnittes 10 dar, so dass in der Draufsicht, wie aus Fig. 2 ersichtlich, das Verbindungselement 4 sich als den Spalt 7 und die Randbereiche 5, 6 überdeckender Streifen darstellt. Die zu diesem bezogen auf die Gehäuseteile 2, 3 gegenüberliegenden Abdeckteile 16, 18 sind als pilzförmig gegenüber dem jeweiligen Steg 13, 14 radial erweiterte Kopfteile gestaltet, so dass einem jeweils leistenförmig gestalteten, durchlaufenden Abdeckteil 15 bzw. 17 als Einzelüberdeckungen zu den Durchbrechungen 8 bzw. 9 gegenüberliegende Kopfteile, gebildet durch die Abdeckteile 16 bzw. 18, vorgesehen sind.

Das Ausführungsbeispiel gemäß Fig. 3 zeigt eine im Wesentlichen der Fig. 1 entsprechende Gestaltung, so dass unter Rückbeziehung auf die Fig. 1 auch die dortigen Bezugszeichen Verwendung finden.

Abweichend zu Fig. 1 sind die Abdeckteile 16 und 18 aber mit dem Mittelabschnitt 10 und die an diesen anschließenden Abdeckteile 15 und 17 nicht nur über den jeweiligen Steg 13 bzw. 14 verbunden, sondern stellen sich, wie auch die Abdeckteile 15 und 17 als seitliche Verlängerungen zum Mittelabschnitt 10 dar. Die Abdeckteile 15 und 16 bzw. 17 und 18 sind somit jeweils unmittelbar mit dem Mittelabschnitt 10 verbunden, der als elastisches Verbindungsglied, in membranartiger Ausgestaltung, mit den Abdeckteilen 15 bis 18 einstückig verbunden ist, so dass sich durch das Verbindungselement 4 im Bereich der Durchbrechungen 8, 9 eine Umklammerung des jeweiligen angrenzend zum Spalt 7 liegenden Wandungsteiles 19, 20 des Gehäuseteiles 2 bzw. 3 ergibt. Eine solche Ausgestaltung ist insbesondere bei leistenförmiger Ausgestaltung der die Abdeckteile 15 bis 18 bildenden Randabschnitte 11, 12 zweckmäßig und ergibt eine besonders stabile Verankerung des Verbindungselementes 4 mit einer entsprechenden Abstützung der Gehäuseteile 2, 3 zueinander, die insbesondere im Spritzverfahren als Kunstspritzverbindung in einfacher Weise herzustellen ist und die sich insbesondere auch für elastische Verbindungen gemäß Fig. 5 bis 7 eignet.

Entsprechendes gilt auch bezüglich der Ausgestaltung gemäß Fig. 4, bei der die Gehäuseteile 2, 3 in ihren Randbereichen 5, 6 ebenfalls vom Verbindungselement 4 umschlossen sind, und dies bei einer Ausgestaltung des Verbindungselementes 4, bei der dieses im Spaltbereich 7 zu den Gehäuseteilen 2, 3 versenkt liegt, so dass ein Überstand des Verbindungselementes 4 über die von den Gehäuseteilen 2, 3 mit ihren Oberseiten 21, 22 jeweils bestimmte Ebene vermieden wird.

Während bei den Ausgestaltungen gemäß Fig. 1 bis 3 die Gehäuseteile 2, 3 in ihren Randbereichen 5, 6 aufeinander zulaufen und sich im Wesentlichen die Randbereiche 5, 6 ebenengleich zu den Gehäuseteilen 2, 3 erstrecken, ist bei der Ausführungsform gemäß Fig. 4 eine abgewinkelte Ausbildung der Randbereiche 5, 6 gegeben. Hierzu sind die Gehäuseteile 2, 3 in den Randbereichen 5, 6 quer zur Oberseite 21, 22 abgewinkelt, so dass sich der Spalt 7 zwischen den Gehäuseteilen 2, 3 als Graben darstellt, der seitlich durch die abgewinkelten Schenkel 23, 24 begrenzt ist, wobei im Ausführungsbeispiel zur Verbesserung der formschlüssigen Verankerung des Verbindungselementes 4 die Schenkel 23, 24 als U-förmige Winkelprofile ausgebildet sind, deren zur Oberseite 21, 22 abgewinkelter Arm 25 in einen Querarm 26 übergeht, der in einen gegenüber dem Arm 25 verkürzten und zum Arm 25 gleichgerichteten Arm 27 einläuft. Die Schenkel 23, 24 bilden somit ein im Wesentlichen hakenförmiges Profil, das, wie in Fig. 4 linksseitig gezeigt, im Bereich des Armes 25 übergehend auf den Querarm 26 abschnittsweise durchbrochen ist, so dass sich wiederum Durchbrechungen 28, 29 ergeben. Im Bereich der abgewinkelten Schenkel 23, 24 ist das Verbindungselement 4 umschließend zu den Schenkeln 23, 24 und die Durchbrechungen 28, 29 in Stegen durchsetzend ausgebildet, was zu einer spritztechnisch besonders günstigen Lösung führt, die zudem eine einwandfreie formschlüssige Verankerung des Verbindungselementes 4 gegenüber den Gehäuseteilen 2, 3 sicherstellt, wobei, wie auch bei der Ausgestaltung gemäß Fig. 3, in allen Belastungsrichtungen eine stabile Abstützung gewährleistet ist, und dies ohne Übergriff des Verbindungselementes 4 zu den Oberseiten 21, 22 der Gehäuseteile 2, 3.

Fig. 5 bis 7 veranschaulichen im einer nicht erfindunsgemässen Ausführungsform, dass Verbindungselemente 4 und über Verbindungselemente 4 hergestellte elastische Verbindungen zwischen Gehäuseteilen 2,3 nicht nur als langgestreckte streifenförmige Verbindungselemente 2, 3 gemäβ Fig. 1 bis 4 ausgebildet sein können, sondern aucn als Ringelemente, wie sie insbesondere zweckmäßig sein können, um in ein Gehäuseteil einknüpfend ein weiteres Gehäuseteil anzuordnen. So ist in Fig. 5 ein Gehäuseteil 32 vorgesehen, das umschließend zu einem Gehäuseteil 33 liegt, wofür im Gehäuseteil 32 - analog zum Spalt 7 - eine Aussparung 34 vorgesehen ist, die zum Gehäuseteil 33 Übermaß aufweist, so dass das Gehäuseteil 33 unter Zwischenschaltung eines in Ringform gestalteten Verbindungselementes 35 elastisch nachgiebig gegenüber dem Gehäuseteil 32 festzulegen ist. Bevorzugt ist das Gehäuseteil 33 mit einem Trag- und/oder Führungsteil wie einer Handhabe, einem Handgriff oder dergleichen versehen, hier bei 36 nur angedeutet, so dass sich zum insgesamt mit 1 bezeichneten Gehäuse eine vibrationsdämpfende Verbindung des das Trag- und/oder Führungsteil 36 tragenden Gehäuseteils 33 ergibt.

Das Verbindungselement 35 entspricht in seiner Ausgestaltung dem anhand der Fig. 3 erläuterten Verbindungselement 4, wie in Fig. 6 durch die Bezugszeichen 8, 9 für die Durchbrechungen in den Gehäuseteilen 32, 33 und in Fig. 7 durch die Bezugszeichen 13, 14 für die Stege angedeutet, und unterscheidet sich vom Verbindungselement 4 durch die Ringform. In entsprechender Weise kann das Verbindungselement 35 auch gemäß Fig. 4 ausgestaltet sein. Auf die diesbezüglichen Erläuterungen wird verwiesen.

Fig. 5 bis 7 gehen davon aus, dass das das Trag- und/oder Führungsteil 36 tragende Gehäuseteil 33 in das Gehäuseteil 32, aufgenommen in einer Aussparung 34, eingeknöpft ist.

Im Rahmen der Erfindung ist eine der Fig. 5 entsprechende Verbindung der Gehäuseteile 32, 33 aber auch möglich, wenn ein Gehäuseteil, wie beispielsweise das Gehäuseteil 32, mit geschlossener Wandung ausgebildet wird und in Analogie zu Fig. 4 mit einem ringförmigen Aufsatz versehen wird, der im Querschnitt überstehend zur Wandung des Gehäuseteiles, beispielsweise entsprechend dem Schenkel 23 oder 24, gestaltet ist. In diesen ringförmigen Aufsatz zum Gehäuseteil kann dann beispielsweise das die Handhabe 36 bildende Gehäuseteil unter Vermittlung eines Verbindungselementes gemäß Fig. 4 eingeknöpft sein. Hierdurch ergibt sich im Bereich des die Handhabe 36 tragenden Gehäuseteiles 33 keine Schwächung des Gehäuses 1.

Insgesamt bietet die Erfindung somit vielfältige Möglichkeiten der Verbindung zwischen Gehäuseteilen über ein elastisches Verbindungselement, über das insbesondere im Spritzverfahren formschlüssig eine elastische Verbindung zwischen Gehäuseteilen herzustellen ist.

## Patentansprüche

1. Elastische Verbindung zwischen Gehäuseteilen (2, 3; 32, 33) motorisch angetriebener Werkzeugmaschinen, insbesondere von Gehäuseteilen (2, 3; 32, 33) elektrisch angetriebener Handwerkzeugmaschinen, mit Gehäuseteilen (2, 3; 32, 33) und einem zu korrespondierenden Randbereichen (5, 6) der Gehäuseteile (2, 3; 32, 33) spaltüberbrückend angeordneten elastischen Verbindungselement (4; 35), das zu den Randbereichen (5, 6) der Gehäuseteile (2, 3; 32, 33) übergreifende Randabschnitte (11, 12) und zu einer Durchbrechung (8, 9; 28, 29) im Randbereich (5, 6) eines der Gehäuseteile (2, 3; 32, 33) in Überdeckung liegende Abdeckteile (15, 16 bzw. 17, 18) aufweist, die über einen die Durchbrechung (8, 9; 28, 29) durchsetzenden Steg (13, 14) verbunden sind, **dadurch gekennzeichnet, dass** das Verbindungselement (4; 35) zu jeweils einer Durchbrechung (8, 9; 28, 29) im Randbereich (5, 6) der Gehäuseteile (2, 3; 32, 33) in Überdeckung liegende Abdeckteile (15, 16 bzw. 17, 18) aufweist, die über die Durchbrechungen (8, 9; 28, 29) durchsetzende Stege (13,14) verbunden sind, und dass das Verbindungselement (4, 35) bei formsteifer Ausbildung seiner Randabschnitte (11,12) einen zwischen den Randabschnitten (11,12) liegenden und die Randabschnitte (11, 12) spaltübergreifend verbindenden, membranartig flexiblen Mittelabschnitt (10) aufweist.

2. Elastische Verbindung nach Anspruch 1,
**dadurch gekennzeichnet, dass** ein Abdeckteil (16, 18) in Überdeckung zu einer Durchbrechung (8, 9) jeweils als einem Steg (13, 14) zugeordnetes Kopfteil ausgebildet ist.

3. Elastische Verbindung nach Anspruch 1 oder 2,
**dadurch gekennzeichnet, dass** ein Abdeckteil (15, 17) in Überdeckung zu mehreren Durchbrechungen (8, 9) als mehreren Stegen (13, 14) gemeinsam zugeordnete Abdeckleiste ausgebildet ist.

4. Elastische Verbindung nach einem der vorhergehenden Ansprüche,
**dadurch gekennzeichnet, dass** die Durchbrechungen (8, 9) in den Randbereichen (5, 6) der über ein Verbindungselement (4) aneinander angeschlossenen Gehäuseteilen (2, 3; 32, 33) gleiche Erstreckungsrichtung aufweisen.

5. Elastische Verbindung nach einem der Ansprüche 1 bis 3,
**dadurch gekennzeichnet, dass** die Durchbrechungen (8, 9) in den Randbereichen (5, 6) der über ein Verbindungselement (4) aneinander angeschlossenen Gehäuseteile (2, 3) unterschiedliche Erstreckungsrichtungen aufweisen.

6. Elastische Verbindung nach einem der vorhergehenden Ansprüche,
**dadurch gekennzeichnet, dass** die Durchbrechungen (8, 9) in den Randbereichen (5, 6) der über ein Verbindungselement (4) aneinander angeschlossenen Gehäuseteile (2, 3) quer zur Erstreckungsrichtung des Verbindungselementes (4) verlaufen.

7. Elastische Verbindung nach einem der Ansprüche 1 bis 5,
**dadurch gekennzeichnet, dass** die Durchbrechungen (28, 29) in den Randbereichen der über ein Verbindungselement (4) aneinander angeschlossenen Gehäuseteile (2, 3) in Erstreckungsrichtung des Verbindungselementes (4) verlaufen.

8. Elastische Verbindung nach einem der vorhergehenden Ansprüche,
**dadurch gekennzeichnet, dass** zumindest eines der über ein Verbindungselement (4) aneinander angeschlossenen Gehäuseteile (2, 3) mit seinem Randbereich (5, 6) in Richtung auf den Randbereich (5, 6) des anderen Gehäuseteiles (2, 3) ausläuft.

9. Elastische Verbindung nach einem der Ansprüche 1 bis 7,
**dadurch gekennzeichnet, dass** zumindest eines der über ein Verbindungselement (4) aneinander angeschlossenen Gehäuseteile (2 bzw. 3) einen quer zur Ebene des Gehäuseteiles (2 bzw. 3) abgewinkelten Randbereich (5 bzw. 6) aufweist.

10. Elastische Verbindung nach Anspruch 9,
**dadurch gekennzeichnet, dass** die Durchbrechungen (28, 29) im Wesentlichen in einem zur Ebene des Gehäuseteiles (2 bzw. 3) abgewinkelten Schenkel (23, 24) des Randbereiches
(5 bzw. 6) angeordnet sind.

11. Elastische Verbindung nach einem der vorhergehenden Ansprüche, **dadurch gekennzeichnet, dass** das Verbindungselement (4) durch ein an zumindest eines der Gehäuseteile (2, 3) angespritztes Elastomerteil, insbesondere Kunststoffteil, gebildet ist.

## Claims

1. Elastic connection between housing parts (2, 3; 32, 33) of motor-driven power tools, in particular housing parts (2, 3; 32, 33) of electrically driven hand-held power tools, comprising housing parts (2, 3; 32, 33) and an elastic connecting element (4; 35) which is arranged in a gap-bridging manner with respect to corresponding edge regions (5, 6) of the housing parts (2, 3; 32, 33) and which has edge portions (11, 12) engaging over the edge regions (5, 6) of the housing parts (2, 3; 32, 33) and covering parts (15, 16 and 17, 18) in coincidence with a through-passage (8, 9; 28, 29) in the edge region (5, 6) of one of the housing parts (2, 3; 32, 33), which covering parts are connected via a web (13, 14) which passes through the through-passage (8, 9; 28, 29), **characterized in that** the connecting element (4; 35) has covering parts (15, 16 and 17, 18) which are in coincidence in each case with a through-passage (8, 9; 28, 29) in the edge region (5, 6) of the housing parts (2, 3; 32, 33) and which are connected via webs (13, 14) passing through the through-passages (8, 9; 28, 29), and **in that**, given a dimensionally rigid design of its edge portions (11, 12), the connecting element (4, 35) has a membrane-like flexible central portion (10) which is situated between the edge portions (11, 12) and connects the edge portions (11, 12) in a gap-overlapping manner.

2. Elastic connection according to Claim 1, **characterized in that** a covering part (16, 18) in coincidence with a through-passage (8, 9) is in each case designed as a head part assigned to a web (13, 14).

3. Elastic connection according to Claim 1 or 2, **characterized in that** a covering part (15, 17) in coincidence with a plurality of through-passages (8, 9) is designed as a covering strip assigned jointly to a plurality of webs (13, 14).

4. Elastic connection according to one of the preceding claims, **characterized in that** the through-passages (8, 9) in the edge regions (5, 6) of the housing parts (2, 3; 32, 33) connected to one another via a connecting element (4) have the same extension direction.

5. Elastic connection according to one of Claims 1 to 3, **characterized in that** the through-passages (8, 9) in the edge regions (5, 6) of the housing parts (2, 3) connected to one another via a connecting element (4) have different extension directions.

6. Elastic connection according to one of the preceding claims, **characterized in that** the through-passages (8, 9) in the edge regions (5, 6) of the housing parts (2, 3) connected to one another via a connecting element (4) extend transversely to the extension direction of the connecting element (4).

7. Elastic connection according to one of Claims 1 to 5, **characterized in that** the through-passages (28, 29) in the edge regions of the housing parts (2, 3) connected to one another via a connecting element (4) extend in the extension direction of the connecting element (4).

8. Elastic connection according to one of the preceding claims, **characterized in that** at least one of the housing parts (2, 3) connected to one another via a connecting element (4) runs out with its edge region (5, 6) in the direction of the edge region (5, 6) of the other housing part (2, 3).

9. Elastic connection according to one of Claims 1 to 7, **characterized in that** at least one of the housing parts (2 and 3) connected to one another via a connecting element (4) has an edge region (5 and 6) angled transversely to the plane of the housing part (2 and 3).

10. Elastic connection according to Claim 9, **characterized in that** the through-passages (28, 29) are substantially arranged in a leg (23, 24) of the edge region (5 and 6) which is angled with respect to the plane of the housing part (2 and 3).

11. Elastic connection according to one of the preceding claims, **characterized in that** the connecting element (4) is formed by an elastomer part, in particular plastic part, injection-moulded onto at least one of the housing parts (2, 3).

## Revendications

1. Connexion élastique entre des parties de boîtier (2, 3 ; 32, 33) de machines-outils entraînées par un moteur, en particulier de parties de boîtier (2, 3 ; 32, 33) de machines-outils à main entraînées électriquement, comprenant des parties de boîtier (2, 3 ; 32, 33) et un élément de connexion élastique (4 ; 35) disposé en surmontant l'interstice entre des régions de bord correspondantes (5, 6) des parties de boîtier (2, 3 ; 32, 33), qui présente des portions de bord (11, 12) s'engageant par le dessus avec les régions de bord (5, 6) des parties de boîtier (2, 3 ; 32, 33) et qui présente des parties de recouvrement (15, 16, respectivement 17, 18) surmontant une ouverture (8, 9 ; 28, 29) dans la région de bord (5, 6) de l'une des parties de boîtier (2, 3 ; 32, 33), qui sont connectées par le biais d'une nervure (13, 14) traversant l'ouverture (8, 9 ; 28, 29), **caractérisée en ce que** l'élément de connexion (4 ; 35) présente des parties de recouvrement (15, 16, respectivement 17, 18) surmontant une ouverture respective (8, 9 ; 28, 29) dans la région de bord (5, 6) des parties de boîtier (2, 3 ; 32, 33), qui sont connectées par des nervures (13, 14) traversant les ouvertures (8, 9 ; 28, 29), et **en ce que** l'élément de connexion (4, 35) présente une portion centrale flexible (10) de type membrane, située entre les portions de bord (11, 12) et reliant les portions de bord (11, 12) en venant en prise par-dessus l'interstice, dans le cas d'une réalisation de forme rigide de ses portions de bord (11, 12).

2. Connexion élastique selon la revendication 1,
**caractérisée en ce qu'**une partie de recouvrement (16, 18) est réalisée de manière à recouvrir une ouverture (8, 9) à chaque fois sous forme de partie de tête associée à une nervure (13, 14).

3. Connexion élastique selon la revendication 1 ou 2,
**caractérisée en ce qu'**une partie de recouvrement (15, 17) est réalisée de manière à recouvrir plusieurs ouvertures (8, 9) en tant que baguette de recouvrement associée à plusieurs nervures (13, 14) en commun.

4. Connexion élastique selon l'une quelconque des revendications précédentes,
**caractérisée en ce que** les ouvertures (8, 9) dans les régions de bord (5, 6) des parties de boîtier (2, 3 ; 32, 33) raccordées l'une à l'autre par le biais d'un élément de connexion (4) présentent une direction d'étendue identique.

5. Connexion élastique selon l'une quelconque des revendications 1 à 3,
**caractérisée en ce que** les ouvertures (8, 9) dans les régions de bord (5, 6) des parties de boîtier (2, 3) raccordées l'une à l'autre par le biais d'un élément de connexion (4) présentent différentes directions d'étendue.

6. Connexion élastique selon l'une quelconque des revendications précédentes,
**caractérisée en ce que** les ouvertures (8, 9) dans les régions de bord (5, 6) des parties de boîtier (2, 3) raccordées l'une à l'autre par le biais d'un élément de connexion (4) s'étendent transversalement à la direction d'étendue de l'élément de connexion (4).

7. Connexion élastique selon l'une quelconque des revendications 1 à 5,
**caractérisée en ce que** les ouvertures (28, 29) dans les régions de bord des parties de boîtier (2, 3) raccordées l'une à l'autre par le biais d'un élément de connexion (4) s'étendent dans la direction d'étendue de l'élément de connexion (4).

8. Connexion élastique selon l'une quelconque des revendications précédentes,
**caractérisée en ce qu'**au moins l'une des parties de boîtier (2, 3) raccordées l'une à l'autre par le biais d'un élément de connexion (4) se termine avec sa région de bord (5, 6) dans la direction de la région de bord (5, 6) de l'autre partie de boîtier (2, 3).

9. Connexion élastique selon l'une quelconque des revendications 1 à 7,
**caractérisée en ce qu'**au moins l'une des parties de boîtier (2, respectivement 3) raccordées l'une à l'autre par le biais d'un élément de connexion (4) présente une région de bord (5, respectivement 6) coudée transversalement par rapport au plan de la partie de boîtier (2, respectivement 3).

10. Connexion élastique selon la revendication 9,
**caractérisée en ce que** les ouvertures (28, 29) sont disposées essentiellement dans une branche (23, 24) de la région de bord (5, respectivement 6) coudée par rapport au plan de la partie de boîtier (2, respectivement 3).

11. Connexion élastique selon l'une quelconque des revendications précédentes, **caractérisée en ce que** l'élément de connexion (4) est formé par une partie élastomère moulée sur au moins l'une des parties de boîtier (2, 3), en particulier une partie en plastique.
